# FASCICULE DE BREVET EUROPEEN

(11) **EP 0 060 753 B1**
(45) Date de publication et mention de la délivrance du brevet: **12.09.1984**
(21) Numéro de dépôt: 82400365.1
(22) Date de dépôt: 03.03.1982
(51) Int. Cl.: B65B 3/32, B65B 37/16

(54) **Perfectionnement aux dispositifs doseurs de produit à emboîter**
Dosiergeräte zum Abfüllen von Füllgut in Behälter
Dosing devices for canning products

(30) Priorité: 04.03.1981 FR 8104350
(43) Date de publication de la demande: 22.09.1982
(73) Titulaire: Marchadour, Yves, F-29000 Quimper (FR); Marchadour, Jean-Charles, F-29120 Pont l'Abbé (FR)
(72) Inventeur: Marchadour, Yves, F-29000 Quimper (FR); Marchadour, Jean-Charles, F-29120 Pont l'Abbé (FR)
(74) Mandataire: Robert, Jean-Pierre

## Description

Le remplissage de boîtes de conserves ou analogues en produits semi-liquides pâteux ou hétérogènes du genre confiture avec morceaux de fruits, aliments pour animaux à base de morceaux de viande, aliments pour êtres humains comportant des morceaux de viande ou de légumes pose des problèmes de régularité du dosage. On sait, en effet, que certaines des machines utilisées à ce jour comportent sur un support tournant une pluralité de chambres de dosage constituées chacune par un cylindre et un piston fonctionnant comme une pompe. Les chambres sont généralement disposées verticalement. Dans cette configuration, la course ascendante du piston provoque une aspiration du produit par un conduit d'alimentation issu d'un réservoir le contenant et généralement placé au centre du support, alors que la course descendante refoule le produit en direction de la boîte à remplir par un conduit de refoulement. Une vanne permet d'établir et d'interrompre de manière sélective la communication entre la chambre et l'un ou l'autre des deux conduits.

La précision du dosage dépend d'un nombre important de facteurs. Elle est en effet tributaire de la régularité de l'aspiration, de la nature du produit, de l'effet de la force centrifuge sur le produit lorsque la machine tourne et de la constance de la cylindrée (dépendant quant à elle de la constance de la course du piston et de sa régularité dans le temps). La régularité de l'aspiration est influencée par la présence ou l'absence d'air résiduel dans la chambre ou dans le conduit de refoulement proche de la chambre. Elle est également influencée par la section du canal d'aspiration dont les dimensions doivent permettre le passage des morceaux de produit, lesquels sont de taille irrégulière tout en restant dans des dimensions telles que les conduits n'aient pas un encombrement prohibitif pour une géométrie de machine donnée. Cette géométrie est en effet imposée notamment par la taille des boîtes à remplir qui sont amenées pratiquement côte à côte sous le support tournant afin, pour une cadence de production donnée, de limiter au maximum leur vitesse linéaire.

La force centrifuge, enfin, agit sur le produit induit en son sein tout un système de forces difficilement contrôlables qui s'ajoutent vectoriel- lement aux forces d'aspiration et de refoulement commandées et en modifient de manière aléatoire les conditions et les caractéristiques. La régularité du dosage et du remplissage en est affectée.

Des dispositifs doseurs présentant ces inconvénients sont connus par la demande de brevet français No 74/37915 (publiée sous le No 2252253) et par le brevet américain No 3841363. Dans les machines qui y sont décrites, le conduit reliant chaque chambre de dosage à un embout de remplissage associé est contenu dans un plan radial, se dirigeant vers l'axe de la machine dans le plan passant par les axes de ladite chambre et dudit embout. Par le fait même, le conduit d'alimentation de la chambre de dosage est contenu dans le même plan radial.

Pour remédier à ces inconvénients et optimiser le fonctionnement de ce type de machine, la présente invention propose un perfectionnement dont l'objet est, d'une part, de supprimer autant que faire se peut la présence d'airqui, réagissant en corps élastique, occupe un volume variable selon les conditions de pression auxquelles il est soumis et, d'autre part, de prendre en compte de manière positive et, ainsi, contrôlable, les effets de la force centrifuge.

A cet effet, l'invention concerne donc un perfectionnement aux dispositifs doseurs de produits à emboîter comportant une chambre de dosage sensiblement verticale montée sur un support rotatif autour d'un axe sensiblement parallèle à l'axe de ladite chambre, constituée par une enceinte tubulaire dans laquelle coulisse un piston, ladite chambre étant reliée à sa partie inférieure par un conduit d'alimentation à un réservoir de produit à emboîter et par un conduit de refoulement à un embout de remplissage cylindrique vertical, dans lequel est monté un piston secondaire, le conduit de refoulement débouchant dans cet embout par une ouverture latérale entièrement située au-dessus de l'orifice de communication de ce conduit avec ladite chambre, tandis qu'une vanne commandée assure l'établissement ou l'interruption de la communication d'au moins le conduit d'alimentation avec la chambre de dosage. Selon l'une des caractéristiques essentielles de l'invention, ledit embout est disposé entre le réservoir et ladite chambre en avant de celle-ci par rapport au send de rotation du support, la direction dudit conduit de refoulement étant sensiblement radiale, tandis que ledit conduit d'alimentation reliant ledit réservoir à ladite chambre possède une partie voisine dudit réservoir de direction inclinée vers l'arrière par rapport audit sens de rotation.

Afin, par ailleurs, d'améliorer les qualités de remplissage de la chambre de dosage en diminuant les obstacles à la circulation du produit, la vanne susdite est constituée par une pièce de fond de ladite chambre de dosage, montée à rotation dans l'enceinte tubulaire au moyen d'une jupe cylindrique pourvue d'une ouverture pour découvrir et obturer, selon sa position, au moins l'orifice par lequel débouche le conduit d'alimentation dans ladite chambre.

En outre, la largeur angulaire de l'ouverture de la jupe cylindrique susdite et l'écartement angulaire des orifices par lesquels les conduits d'alimentation et de refoulement débouchent à la base de la chambre susdite sont de dimensions telles que, lorsqu'on réalise l'obturation de l'une de ces ouvertures, on réalise simultanément la découverte de l'autre; on assure ainsi l'isolement de la chambre de dosage au moment de l'aspiration, évitant ainsi de mettre en dépression de l'air pouvant être contenu dans la partie haute du conduit de refoulement.

Dans un autre mode de réalisation, l'embout de remplissage comporte une chemise intérieure rotative pourvue d'un orifice susceptible d'être placé en coïncidence avec l'ouverture latérale du conduit de refoulement dans l'embout et déplacé par rapport à cette ouverture sous l'effetde rotation de la chemise pour constituer un moyen d'obturation progressive du conduit de refoulement. On aura alors prévu que ledit orifice de la chemise comporte au moins un bord qui, lors de ladite rotation, coopère avec ladite ouverture pour en réduire progressivement la section tout en en élevant le seuil. Dans ce cas, la fermeture progressive de l'ouverture par la chemise est réalisée pendant la dernière partie de la course de refoulement du piston de dosage et la femeture totale est réalisée immédiatement après que ledit piston a atteint son point mort bas.

L'invention sera mieux comprise au cours de la description donnée ci-après à titre d'exemple purement indicatif et non limitatif qui permettra d'en dégager les avantages et caractéristiques secondaires.

Il sera fait référence aux dessins annexés, dans lesquels:
la fig. 1 est une vue partielle en coupe horizontale d'un premier mode de réalisation du perfectionnement selon l'invention;
la fig. 2 est une coupe selon II-II de la fig. 1, dans laquelle les éléments mobiles d'obturation des canaux sont dans une autre position;
la fig. 2A est une vue partielle suivant F d'un détail de la fig. 2;
la fig. 3 est une variante de réalisation du dispositif représenté aux fig. 1 et 2;
la fig. 4 illustre, par une coupe IV-IV de la fig. 3, l'appareil en position de fin de refoulement;
la fig. 5 illustre, par une vue partielle, la commande des éléments de tiroir ou de piston de la machine perfectionnée selon l'invention.

En regard des fig. 1 et 2, on rappellera tout d'abord qu'il est connu de doser un produit à emboîter au moyen d'une machine comportant principalement un support tournant autour d'un axe vertical 1, une pluralité de chambres de dosage 2 sensiblement verticales solidaires dudit support et un réservoir central 3.

Dans chacune des chambres 2-essentiellement constituée par une enceinte tubulaire- un piston 4 est susceptible de coulisser sous l'impulsion d'un mécanisme de commande qui sera explicité ci-après. La base de la chambre 2, fermée par une pièce de fond 2a, peut être mise en communication avec un conduit d'alimentation 5 et un conduit de refoulement 6 du produit à emboîter en quantité dosée. Le conduit d'alimentation 5 est issu du réservoir 3, tandis que le conduit de refoulement débouche dans un embout 7 cylindrique et vertical sous l'extrémité 7a duquel est placée la boîte à remplir. Dans cet embout, un piston secondaire 8 (ou tiroir) est monté à coulissement entre deux positions, à savoir une position basse dans laquelle sa face frontale 8a est contenue dans la face 7a de l'embout et une position haute dans laquelle ladite face frontale 8a est juste au niveau du bord supérieur de l'ouverture 6a latérale par laquelle le conduit 6 débouche dans l'embout 7. En outre, cette ouverture 6a est telle qu'elle est complètement située au-dessus de l'orifice 6b par lequel le conduit 6 débouche à la base de la chambre 2 et à fortiori au-dessus de la face frontale 4a du piston 4 quand celui-ci est à son point mort bas, c'est-à-dire en fin de course de refoulement ou en début de course d'aspiration (voir trait mixte 4'a sur la fig. 2).

Après le rappel de ces dispositions connues, on indiquera ci-après les caractéristiques de l'invention. L'une d'entre elles réside dans la disposition du conduit de refoulement 6. On aura noté qu'en fonctionnement le conduit 5, la chambre de dosage et le conduit 6 contiennent le produit à emboîter et que ces éléments tournent autour de l'axe 1.

Du fait de la rotation de l'ensemble, le produit est soumis à une force centrifuge non négligeable. L'effet de cette force va dans le sens du remplissage de l'enceinte de dosage dans le conduit 5. On notera à cet égard que la partie 5a du conduit 5 voisine du réservoir 3 possède une direction générale D( fig.1 ) inclinée vers l'arrière par rapport au sens de rotation R de la machine. Cette orientation et très favorable à la pénétration du produit car elle correspond sensiblement à la direction de la résultante des forces appliquées au produit dans cette zone. On s'est rendu compte du fait que, pour bien maîtriser le refoulement du produit, il fallait que ce dernier soit refoulé sous la seule influence du piston 4. Comme il n'est pas possible de supprimer l'effet de la force centrifuge, on a disposé le conduit de refoulement dans une zone telle que la force centrifuge s'oppose au moins partiellement à la force de refoulement. Ainsi, selon l'une des caractéristiques de l'invention, le conduit 6 sera placé à l'intérieur du cylindre décrit par l'axe de la chambre 2 autour de l'axe 1. En effet, au-delà de cette limite, la force centrifuge fera naître dans le conduit de refoulement une tendance d'écoulement du produit sans action du piston 4 et pourra provoquer la vidange spontanée du conduit 6 qui, à cause de la disposition de l'ouverture 6a, a une forme de siphon. On profitera au maximum de la force centrifuge agissant comme force de retenue du produit si l'on place le conduit 6 comme représenté sur la fig. 1, c'est-à-dire dans une direction presque radiale (vers l'axe 1). L'embout 7 sera avantageusement placé en avant de l'axe de la chambre 2 par rapport au sens de rotation R de la machine. Ainsi le conduit 6 présentera une direction générale proche de la direction radiale mais cependant un peu inclinée vers l'arrière pour favoriser le retour dans la chambre 2 du produit sous l'effet des forces engendrées par la rotation. Lors de refoulement, on voit que le piton 4 agit donc à l'encontre d'une force résistante, ce qui, par expérience, est un facteur de bon dosage. En outre, l'un des effets de la force centrifuge sur le produit contenu dans le conduit 6 selon l'invention réside dans la conformation théoriquement inclinée (voir ligne 9 sur la fig. 2) de la surface libre du produit au voisinage de l'ouverture 6a. Comme on le verra ci-après, cette inclinaison est un facteur favorable au bon fonctionnement du dosage, car elle permet d'obtenir un remplisssage du conduit 6 (dans la partie supérieure du siphon qu'il forme) spontanément supérieur à celui réalisé par un produit à surface libre horizontale.

La disposition radiale du conduit de refoulement telle qu'elle apparaît sur la fig. 1 augmente l'encombrement circonférentiel de chaque tête de dosage. Or, l'écartement d qui sépare deux embouts successifs est déterminé, d'une part, en fonction du rayon de circulation des boîtes avec la machine qui ne peut descendre au-dessous d'une certaine valeur sans compromettre leur acheminement automatique et, d'autre part, la valeur de la largeur ou du diamètre de ces boîtes. La distance d est légèrement supérieure à la valeur de ce diamètre afin d'avoir pour un rayon donné un maximum de boîtes sous l'ensemble des têtes de la machine. Il faut, dans cet espace, loger un conduit d'aspiration 5 et un conduit de refoulement de sections le plus importantes possible pour le passage des morceaux de produit (viande ou fruits). Il faut en outre éviter de créer sur ces canaux de transfert des points d'étranglement. La solution à tous ces problèmes que propose l'invention réside dans la conception de la vanne qui assure au moins la communication de l'enceinte 2 avec le conduit 5 et son isolement par rapport à ce conduit. Cette vanne est constituée par la pièce de fond 2a qui est montée rotative à la base de l'enceinte tubulaire 2. Cette pièce comporte à sa partie supérieure une jupe cylindrique 10 qui possède une ouverture latérale 11 qui, selon la position angulaire de la pièce 2a, est située en regard du canal d'alimentation 5 ou en regard du canal de refoulement 6. On notera sur la fig. 1 que, en position d'ouverture du canal 5, l'échancrure 11 n'obture pas complètement le canal de refoulement 6. Cette disposition peut être souhaitable, d'une part, pour éviter le cisaillement ou le coincement de certaines parties du produit et, d'autre part, pour aider à la phase finale de remplissage. Dans une autre réalisation (voir fig. 3), l'ouverture et l'obturation du conduit 6 pendant l'obturation et l'ouverture du canal 5 sont réalisées complètement par la jupe 10 et l'échancrure 11. La manoeuvre en rotation de cette vanne est assurée par un levier 12 pourvu d'un galet 13 susceptible de coopérer lors de la rotation de la machine autour de l'axe 1 avec une surface de came fixe non représentée.

Afin d'isoler le conduit 6 par rapport à l'extérieur, notamment à la fin de la phase de remplissage de l'enceinte 2, lorsque le piston secondaire 8 est ramené au voisinage de son point mort haut découvrant ainsi l'ouverture 6a et dans le cas de la fig. 1, on a placé dans l'embout 7 une chemise rotative 14 pourvue d'une ouverture latérale 15. Selon la position angulaire de ladite chemise, l'ouverture 15 est placée en regard de l'ouverture 6a ou à côté de cette dernière, ouvrant ou fermant ainsi la communication du conduit 6 avec l'embout (ouvert, voir fig. 2; fermé, voir fig. ). L'entraînement en rotation de la chemise 14 est par exemple assuré par la coopération d'une roue dentée 16 qui lui est solidaire avec un secteur denté 17 solidaire en rotation de la pièce 2a. Ainsi, la commande de la chemise 14 est couplée à la commande de la vanne 2a.

On notera enfin, sur la fig. 2A qui est une vue extérieure de l'embout (suivant F) au niveau de l'ouverture 6a, que les ouvertures 6a et 15 sont de formes telles qu'une rotation relative restreint la section de passage en en élevant le seuil 18. Cette disposition présente les avantages ci-dessous: Lorsque l'on actionne le piston 4 en descendant, on a placé la chambre 2 en communication avec le conduit 6 (avec la fermeture concomitante du conduit 5) et les ouvertures 6a et 15 en regard l'une de l'autre. Le produit s'écoule donc par le canal 6 dans l'embout 7 en direction de la boîte. A la fin du refoulement, on commence à actionner la rotation de la vanne 2a par le levier 12, sans pour autant fermer le conduit 6 du fait de la largeur angulaire de l'ouverture 11, et, dans le même temps, la rotation de la chemise 14 qui provoque un début de fermeture de l'ouverture 6a. Il se produit alors un étranglement pour l'écoulement du produit à ce niveau qui, du fait du débit sensiblement constant du refoulement, crée une légère surpression dans le conduit 6. Cette surpression a pour effet d'améliorer le remplissage de ce conduit en confinant l'air qui se trouverait logé dans la partie supérieure du siphon (sensiblement au-dessus de la ligne 9) dans un espace plus réduit et en le forçant à passer au-dessus du seuil 18 qui s'élève, entraîné par le produit. Lorsque le piston 4 arrive à son point mort bas (4'a), l'ouverture 6a est presque complètement obturée et le piston 8 descend dans l'embout 7 pour vider le produit qui y est retenu.

On voit que cette succession d'opérations a permis de purger le conduit 6 de l'air qu'il pouvait contenir et, ainsi, de créer des conditions favorables à une bonne aspiration. En effet lorsque la tête de dosage se trouve dans les conditions de la fig. 1, la remontée du piston 4 crée une aspiration du produit depuis le réservoir 3 au travers du conduit 5. En même temps, le produit contenu dans le conduit 6 est soumis à une dépression. L'air qu'il aurait pu contenir aurait alors augmenté de volume et donc pris la place du produit en modifiant la quantité de dosage, d'une valeur non maîtrisée, inconvénient qui est supprimé par la purge décrite ci-dessus. On parvient ainsi à maintenir constante avec une bonne précision la quantité de produit dosé.

En regard des fig. 3 et 4 sur lesquelles apparaissent certains des organes ci-dessus décrits avec les mêmes références, on voit que l'embout 7 ne comporte plus de chemise rotative et que la jupe 10 de la pièce 2a possède une ouverture 11 qui coïncide avec les débouchés des conduits 5 et 6 dans la chambre 2. Ainsi, ces conduits sont respectivement et sélectivement complètement ouverts ou fermés par la vanne 2a.

Dans le cas de la réalisation des fig. 1 et 2 comportant une chemise rotative, l'ouverture 6a susdite est maintenue fermée s'il ne se présente pas de boîtes sous l'embout 7. En effet, de manière connue, la manoeuvre du levier 12 est asservie à la présence d'une boîte. Si celle-ci n'est pas constatée, le levier n'est pas actionné et la chambre 2 reste en communication avec le réservoir. Il n'est alors pas besoin de prévoir le maintien de la fermeture de l'ouverture 6a par le piston secondaire 8 en l'absence de boîte, ce qui simplifie son dispositif de commande et le piston 8 fonctionnera d'une façon identique en présence ou en l'absence de boîtes. Cette disposition est notamment intéressante pour une grande vitesse de rotation de la machine car elle permet un système de commande par chemin de guidage (voir fig. 5) à pentes plus douces pour le piston secondaire 8.

Pour la réalisation selon les fig. 3 et 4 dans la mesure où l'on n'asservit pas le fonctionnement du piston secondaire à la présence ou l'absence d'une boîte, l'ouverture 6a sera découverte. Cependant, compte tenu des orientations selon l'invention des conduits, le produit reste maintenu dans le conduit 6 à une perte minimale près qui n'affecte pas les précisions de dosage de manière prohibitive. On pourra pour des vitesses plus réduites de rotation asservir le fonctionnement du piston secondaire 8 à la présence ou l'abence de boîte pour maintenir cette ouverture fermée et ainsi supprimer toute perte de produit, si minime soit-elle.

On se reportera à la fig. 5 sur laquelle on a schématiquement représenté les organes de commande des mouvements des pistons susdits. Sur cette figure, on voit les tiges de piston 8a et 4b des pistons 8 et 4 montées à coulissement dans un support 18 solidaire du réservoir central 3 et tournant avec lui. Chacune de ces tiges porte latéralement un galet 19 et 20 susceptible de rouler sur un chemin de roulement 21 a, 21 b et 22a, 22b qui est fixé sur une structure de support appartenant au bâti fixe de la machine. Ces chemins de roulement constituent donc des guides auxdits galets et commandent la montée et la descente des pistons 4 et 8 par les pentes appropriées qu'ils affectent lors de la rotation des pistons autour de l'axe de la machine. On comprend que les chemins 21 a et 22a commandent l'élévation des pistons, alors que les chemins 21 b et 22b commandent leur descente.

Il suffit donc de donner à ces guides un profil adapté à la course et à la vitesse des pistons désirés, compte tenu d'une vitesse de rotation constante. On pourra d'ailleurs prévoir ces guides en plusieurs tronçons pour permettre l'adaptation d'une ou plusieurs parties de ces guides à la cinématique désirée des pistons, voire pour en permettre la modification.

L'invention trouve une application intéressante dans le domaine de l'emboîtage. Elle n'est pas limitée à la description qui vient d'en être donnée, mais couvre au contraire toutes les variantes qui lui seraient apportées sans sortir de son cadre.

## Revendications

1. Dispositif doseur de produits à emboîter comportant une chambre (2) de dosage sensiblement verticale montée sur un support rotatif autour d'un axe (1 ) sensiblement parallèle à l'axe de ladite chambre constituée par une enceinte tubulaire dans laquelle coulisse un piston (4), ladite chambre étant reliée, à sa partie inférieure, par un conduit d'alimentation (5), à un réservoir (3) de produit à emboîter et par un conduit de refoulement (6) à un embout de remplissage cylindrique vertical (7) dans lequel est monté un piston secondaire (8) coulissant, ledit conduit de refoulement (6) débouchant dans cet embout par une ouverture latérale (6a), tandis qu'une vanne (2a) commandée assure l'établissement ou l'interruption de la communication d'au moins le conduit d'alimentation (5) avec la chambre (2) de dosage, perfectionnement caractérisé en ce que l'ouverture latérale (6a) est entièrement située au-dessus de l'orifice de communication dudit conduit (6) avec ladite chambre (2), et en ce que ledit embout (7) est disposé entre le réservoir (3) et ladite chambre (2) en avant de celle-ci par rapport au sens (R) de rotation du support, la direction du conduit (6) de refoulement étant sensiblement radiale, tandis que le conduit (5) d'alimentation reliant ledit réservoir (3) à ladite chambre (2) possède une partie (5a) voisine du réservoir (3) de direction (D) inclinée vers l'arrière par rapport audit sens (R) de rotation.

2. Dispositif selon la revendication 1, caractérisé en ce que la vanne (2a) susdite est constituée par une pièce de fond de ladite chambre de dosage montée à rotation dans l'enceinte tubulaire (2) au moyen d'une jupe cylindrique (10) pourvue d'une ouverture (11 ) pour découvrir et obturer, selon sa position, au moins l'orifice par lequel débouche le conduit d'alimentation (5) dans ladite chambre.

3. Dispositif selon la revendication 2, caractérisé en ce que la largeur angulaire de l'ouverture (11) de la jupe (10) cylindrique susdite et l'écartement angulaire des ouvertures des conduits d'alimentation (5) et de refoulement (6) à la base de la chambre (2) susdite sont de dimensions telles que, lorsqu'on masque l'une de ces ouvertures, on démasque l'autre simultanément.

4. Dispositif selon l'une des revendications 1 à 3, caractérisé en ce que l'embout de remplissage (7) comporte une chemise intérieure (14) rotative, pourvue d'un orifice (15) susceptible d'être placé en coïncidence avec l'ouverture latérale (6a) du conduit de refoulement dans l'embout et déplacé par rapport à cette ouverture sous l'effet de la rotation de la chemise, pour constituer un moyen d'obturation progressive du conduit de refoulement (6).

5. Dispositif selon la revendication 4, caractérisé en ce que ledit orifice (15) de la chemise comporte au moins un bord qui, lors de ladite rotation, coopère avec ladite ouverture pour en réduire progressivement la section tout en élevant le seuil (18).

6. Dispositif selon la revendication 5, caractérisé en ce que la fermeture progressive de l'ouverture (6a) par la chemise (14) est réalisée pendant la dernière partie de la course de refoulement du piston de dosage (4) et en ce que la fermeture totale est réalisée immédiatement après que ledit piston a atteint son point mort bas.

7. Dispositif selon l'une des revendications 4 à 6, caractérisé en ce que les moyens d'actionnement en rotation de ladite chemise (14) sont constitués par une roue dentée (16) coopérant avec un secteur denté (17) porté par la pièce de fond (2a) rotative de la chambre de dosage formant vanne.

## Patentansprüche

1. Dosiereinrichtung für einzudosende Produkte, mit einer im wesentlichen vertikal auf einem Träger gelagerten Dosierkammer (2), weicher Träger um eine zur Achse der Kammer im wesentlichen parallele Achse (1 ) drehbar ist, wobei die Kammer durch ein rohrförmiges Gehäuse gebildet ist, in welchem ein Kolben (4) gleitet, und an ihrem unteren Teil durch eine zuführungsleitung (5) mit einem Behälter (3) für das einzudosende Produkt und durch eine Rückdrängungsleitung (6) mit einem vertikalen, zylindrischen Füllstutzen (7), in dem ein zweiter Kolben (8) gleitend gelagert ist, verbunden ist, wobei die Rückdrängungsleitung (6) über eine seitliche Öffnunf (6a) in diesen Stutzen mündet, während ein gesteuertes Ventil (2a) die Herstellung oder Unterbrechung der Verbindung von zumindest der Zuführungsleitung (5) mit der Dosierkammer (2) gewährleistet, dadurch gekennzeichnet, dass sich die seitliche Öffnung (6a) zur Gänze oberhalb der Verbindungsöffnung zur Leitung (6) mit der Kammer (2) befindet und dass der Stutzen (7) zwischen dem Behälter (3) und der Kammer (2) in Rotationsrichtung (R) des Trägers im Vorderfeld derselben angeordnet ist, wobei die Richtung der Rückdrängungsleitung (6) im wesentlichen radial verläuft, während die den Behälter (3) mit der Kammer (2) verbindende Zuführungsleitung (5) einen Abschnitt (5a) neben dem Behälter (3) von entgegen der Rotationsrichtung (R) geneigter Richtung (D) besitzt.

2. Einrichtung nach Anspruch 1, dadurch gekennzeichnet, dass das ventil (2a) durch ein Bodenstück der Dosierkammer gebildet ist, welches im rohrförmigen Gehäuse (2) mittels eines zylindrischen Teils (10) drehbar gelagert ist, welcher mit einer Öffnung (11) zum Abdecken und Verschliessen von zumindest der Öffnung, durch welche die Zuführungsleitung (5) in die Kammer mündet, je nach der Position desselben versehen ist.

3. Einrichtung nach Anspruch 2, dadurch gekennzeichnet, dass die Winkelweite der Öffnung (11) des zylindrischen Teils (10) und der Winkelabstand der Öffnung der Zuführungs- (5) und der Rückdrängungs- (6) leitung zur Basis der Kammer (2) derartige Dimensionen aufweisen, dass bei Bedecken einer dieser Öffnungen die andere gleichzeitig freigegeben wird.

4. Einrichtung nach einem der Ansprüche 1 bis 3, dadurch gekennzeichnet, dass der Füllstutzen (7) einen Rotations-Innenmantel (14) umfasst, der mit einer Öffnung (15) versehen ist, die mit der seitlichen Öffnung (6a) der Rückdrängungsleitung im Stutzen zur Deckung bringbar ist und hinsichtlich dieser Öffnung unter der Rotationswirkung des Innenmantels zur Bildung eines progressiven Verschliessmittels der Rückdrängungsleitung (6) verschiebbar ist.

5. Einrichtung nach Anspruch 4, dadurch gekennzeichnet, dass die Öffnung (15) des Innenmantels zumindest einen Bord aufweist, der bei Rotation mit der Öffnung zusammenwirkt, um den Querschnitt derselben unter gleichzeitigem Heben der Schwelle (18) progressiv zu verringern.

6. Einrichtung nach Anspruch 5, dadurch gekennzeichnet, dass das progessive Verschliessen der Öffnung (6a) durch den Innenmantel (14) während des letzten Teils des Rückdrängungsablaufs des Dosierkolbens (4) bewirkt wird und dass das totale Verschliessen unmittelbar, nachdem der Kolben seinen unteren Totpunkt errecht hat, bewirkt wird.

7. Einrichtung nach einem der Ansprüche 4 bis 6, dadurch gekennzeichnet, dass die Mittel zum Versetzten des Innenmantels (14) in Rotation durch ein Zahnrad (16) gebildet sind, welches mit einem vom drehbaren, das Ventil bildenden Bodenstück (2a) der Dosierkammer getragenen gezahnten Abschnitt (17) zusammenwirkt.

## Claims

1. Device for measuring the quantity of products for canning comprising a quantity-measuring chamber (2) which is substantially vertical and mounted on a support rotating about an axis (1) substantially parallel to the axis of said chamber, said chamber consisting of a tubular enclosure inside which slides a piston (4), and having its lower part connected via a supply conduit (5) to a supply tank (3) containing the product for canning, and via a delivery conduit (6) to a vertical cylindrical filling nozzle (7), in which slides a secondary piston (8), said delivery conduit (6) issuing into said nozzle through a lateral opening (6a), a controlled valve (2a) opening or closing a passage between at least the supply conduit (5) and the measuring chamber (2) characterized in that the lateral opening (6a) is entirely situated above the orifice bywhich said conduit (6) communicates with said chamber (2), and in that said nozzle (7) is situated between the tank (3) and said chamber (2), before the latter with respect to the direction (R) of rotation of the support, the direction of said delivery conduit (6) is substantially radial and the supply conduit (5) connecting said tank (3) with said chamber (2) has a part (5a), adjacent the said tank (3), of direction (D) backwardly inclined with respect to said direction (R) of rotation.

2. Device according to Claim 1, characterized in that the said valve (2a) consists of a bottom part of the measuring chamber, which part is rotatably mounted inside the tubular enclosure (2) by means of a cylindrical skirt (10) provided with an opening (11) to cover or uncover, depending on its position, at least the orifice through which the supply conduit (5) issues into the said chamber.

3. Device according to Claim 2, characterized in that the angular width of the opening (11) of the said cylindrical skirt (10) and the angular distance between the orifices through which the supply (5) and delivery (6) conduits issue into the bottom of said chamber (2) are so dimensioned that when one of said openings is closed, the other is simultaneously opened as a result.

4. Device according to any one of Claims 1 to 3, characterized in that the filling nozzle (7) comprises an inner rotary liner (14) provided with an orifice (15) operable to move into alignment with the side opening (6a) of the delivery conduit in the nozzle and to be moved with respect to said opening under the effect of the rotation of the liner to constitue means for gradually closing the delivery conduit (6).

5. Device according to Claim 4, characterized in that said liner orifice (15) comprises at least an edge which during said rotation, cooperates with said opening to gradually reduce the section thereof whilst raising its threshold (18).

6. Device according to Claim 5, characterized in that the gradual closing of the opening (6a) by the liner (14) is achieved during the last part of the delivery stroke of the quantity measuring piston (4) and full closure is achieved immediately after said piston has reached its bottom dead center.

7. Device according anyone of Claims 4 to 6, characterized in that the means for rotating said liner (14) consist of a toothed wheel (16) meshing with a segment gear (17) born by the valve-forming rotary bottom piece (2a) of the quantity-measuring chamber.
